# EUROPÄISCHE PATENTSCHRIFT

(11) **EP 1 249 310 B1**
(45) Veröffentlichungstag und Bekanntmachung des Hinweises auf die Patenterteilung: **27.04.2005**
(21) Anmeldenummer: 01122040.7
(22) Anmeldetag: 13.09.2001
(51) Int. Cl.: B24D 13/16, B24D 13/20, B24D 9/08

(54) **Trägerteller für Lamellenschleifscheiben**
Holding disc for flap grinding wheel
Disque support pour meule à lamelles

(30) Priorität: 09.04.2001 DE 20106228 U
(43) Veröffentlichungstag der Anmeldung: 16.10.2002
(73) Patentinhaber: Jobra Metall GmbH, 84056 Rottenburg/Laaber (DE)
(72) Erfinder: Brandstetter Josef, D-84056 Rottenburg (DE)
(74) Vertreter: Zmyj, Erwin, Dipl.-Ing., Dipl.-Wirtsch.-Ing.

(56) Entgegenhaltungen:
- EP-A- 0 542 693
- EP-A- 0 566 761
- WO-A-98/03308
- US-A- 5 951 389
- PATENT ABSTRACTS OF JAPAN vol. 2000, no. 11, 3. Januar 2001 (2001-01-03) & JP 2000 210875 A (NIYUUREJISUTON KK), 2. August 2000 (2000-08-02)

## Beschreibung

Die Erfindung bezieht sich auf einen Trägerteller und Mitnehmerscheibe für Lamellenschleifscheiben mit einem Trägerteller-Innenteil mit einer Aufnahmebohrung für eine Welle einer Antriebsmaschine und einem Außenflansch mit Flanschvorderseite für aufzuklebende Schleiflamellen, wobei das Innenteil mit einer Nabe ausgebildet ist, die ein Innengewinde für die mit Gewinde versehene Welle der Antriebsmaschine aufweist.

Ein Trägerteller für Lamellenschleifscheiben mit einer Mitnehmerscheibe entsprechend der oben angegebenen Art ist aus der EP 0 542 693 A1 bekannt. Dort liegt die Mitnehmerscheibe an der Rückseite des Trägertellers flach an, kann aber wegen der Bohrung, die über das Gewinde der Antriebswelle der Antriebsmaschine passen muss, keine zentrierende Wirkung auf den Trägerteller ausüben.

Weitere Trägerteller ohne Mitnehmerscheibe sind aus der USA-5,951,389 und der WO 98 03308 A bekannt. Während bei dem erstgenannten Trägerteller die Nabe und der Außenflansch einstückig ausgebildet sind und das Gewinde in der Nabe ausgebildet ist, weist der Trägerteller nach der zweiten Druckschrift eine Zweiteilung auf, die darin besteht, dass der Trägerteller eine getrennt ausgebildete Nabe aufweist, die mit dem Trägerteller fest verbunden ist. Bei beiden bekannten Trägertellern stützt sich ein Wellenabsatz der Antriebswelle an der Rückseite des Trägertellers ab, so dass die Zentrierung nur an dem in die Nabe einschraubbaren Gewindeteil der Antriebswelle stattfindet. Dies ist bei den auftretenden Kräften während eines Schleifvorganges nicht ausreichend, so dass es zu einem unrunden Lauf und Vibrationen kommt.

Es gibt bereits seit längerer Zeit Trägerteller für Lamellenschleifscheiben, die aus mit Kunststoff getränktem Fasermaterial bestehen und bei denen um die Aufnahmebohrung herum eine Blechverstärkung vorgesehen ist. Diese verhältnismäßig dünnen Trägerteller werden auf die mit Gewinde versehene Welle einer Antriebsmaschine aufgesteckt und mit einer Mutter festgeschraubt. Die gleiche Befestigungsart liegt auch bei Lamellenschleifscheiben vor, bei denen die Trägerteller aus gespritztem Kunststoff bestehen. Auch dort ist im Innenteil nur eine Aufnahmebohrung vorgesehen, so dass eine Befestigung an der Maschine mittels Mutter notwendig ist.

Eine solche Befestigungsart ist zeitaufwendig, weil bei einem Scheibenwechsel die Mutter gelöst und abgeschraubt, die neue Scheibe aufgesteckt und die Mutter wieder erneut aufgeschraubt werden muss. Außerdem besteht die Gefahr, dass die Mutter herunterfällt oder gar verloren geht, was den Zeitaufwand noch wesentlich vergrößert.

Auch bei diesen bekannten Trägertellern ist trotz des zusätzlichen Aufwandes eine gute Zentrierung des Trägertellers an der Antriebswelle nicht möglich.

Aufgabe der Erfindung ist es, einen Trägerteller für Lamellenschleifscheiben der weiter oben angegebenen Art so auszugestalten, dass eine rasche und trotzdem sichere Befestigungsmöglichkeit der Lamellenschleifscheiben an der Antriebsmaschine bei einer guten Zentrierung des Trägertellers gegenüber der Antriebswelle möglich ist.

Diese Aufgabe wird bei einem Trägerteller und Mitnehmerscheibe für Lamellenschleifscheiben gemäß Anspruch 1 erfindungsgemäß dadurch gelöst, dass an der Rückseite des Innenteils eine absatzartige Vertiefung vorgesehen ist, die für die Aufnahme eines Absatzes der an der Rückseite des Trägertellers anliegenden Mitnehmerscheibe zur Zentrierung des Trägertellers auf der Welle der Antriebsmaschine dient.

Hierdurch wird neben den Vorteilen einer raschen Befestigungsmöglichkeit ohne zusätzliche Sicherung eine besonders gute Zentrierung der Lamellenschleifscheibe auf der Welle der Antriebsmaschine erreicht, wobei obendrein noch durch auftretenden Reibschluss zwischen Mitnehmerscheibe und Trägerteller eine Entlastung des Gewindes in gewissem Maße stattfindet.

In vorteilhafter Weiterbildung der Erfindung ist vorgesehen, dass die Nabe über die vertiefte Oberfläche des Trägertellers hervorstehend ausgebildet ist und eine Länge aufweist, die im wesentlichen dem Abstand zwischen der Oberfläche des Außenflansches und der Oberfläche des vertieften Innenteils entspricht.

Um eine sichere Befestigung zu erzielen, ist es vorteilhaft, wenn das Innengewinde sich über die gesamte Länge der Nabe erstreckt. Dabei ist es vorteilhaft, wenn das Innengewinde mindestens zwei Gewindegänge aufweist.

Die Erfindung wird nachfolgend anhand eines in der Zeichnung dargestellten Ausführungsbeispieles näher erläutert. In der Zeichnung zeigen:
- **Figur 1:**: einen Schnitt durch eine erfindungsgemäße Lamellenschleifscheibe; und
- **Figur 2:**: eine Lamellenschleifscheibe im Schnitt in Verbindung mit einer Antriebsmaschine.

Die in der Zeichnung im Schnitt dargestellte Lamellenschleifscheibe 1 weist einen Trägerteller 2 auf, der ein abgesenktes Innenteil 3 und einen Außenflansch 4 umfaßt. An der Flanschvorderseite 5 des Außenflansches sind Schleiflamellen 6 in jeweils teilweise überlappender Form angeordnet, wie dies für Lamellenschleifscheiben dieser Art typisch ist. Die Schleiflamellen 6 sind durch Kleben befestigt. Das abgesenkte Innenteil 3 weist eine zur Vorderseite 3a, d.h. zur Seite der Schleiflamellen vorspringende Nabe 7 auf, die mit einer Aufnahmebohrung 8 und einem Innengewinde 9 versehen ist. An der Rückseite 10 des Innenteils 3 ist eine absatzartige Vertiefung 11 vorgesehen.

Wie aus Figur 2 ersichtlich, weist eine Antriebsmaschine 12 eine Welle 13 mit Außengewinde 14 auf. Weiterhin ist auf die Welle 13 eine Mitnehmerscheibe 15 aufgesteckt, die bei Antriebsmaschinen dieser Art für die verschiedenen Schleifscheiben vorgesehen ist. Entsprechend Figur 2 ist die Lamellenschleifscheibe 1 auf die Welle 13 aufgeschraubt, wobei das Innengewinde 9 der Nabe 7 der Lamellenschleifscheibe 1 mit dem Außengewinde 14 der Welle 13 zusammenwirkt. Dabei kommt die Rückseite 10 des Innenteiles 3 zur Anlage an die Mitnehmerscheibe 15, wobei ein Absatz 16 dieser Mitnehmerscheibe in die Vertiefung 11 des Trägertellers 2 eingreift, um eine sichere Zentrierung der Lamellenschleifscheibe 1 auf der Welle 13 der Antriebsmaschine 12 zu sichern. Die Nabe 7 weist eine überstehende Länge über die Oberfläche 3a des Innenteiles 3 auf, die dem Abstand 17 zwischen der Oberfläche 3a des Innenteiles 3 und der Flanschvorderseite 5 des Außenflansches 4 entspricht. Damit ist die Nabe 7 in Verbindung mit der Wanddicke des Innenteils 3 des Trägertellers 2 lang genug und mit genügend Gewindegängen versehen, um fest auf die Welle 13 der Antriebsmaschine 12 aufgeschraubt werden zu können.

## Patentansprüche

1. Trägerteller (2) und Mitnehmerscheibe (15) für Lamellenschleifscheiben mit einem Trägerteller-Innenteil (3) mit einer Aufnahmebohrung (8) für eine Welle (13) einer Antriebsmaschine (12) und einem Außenflansch (4) mit Flanschvorderseite (5) für auszuklebende Schleiflamellen (6), wobei das Innenteil (3) mit einer Nabe (7) ausgebildet ist, die ein Innengewinde (9) für die mit Gewinde (14) versehene Welle (13) der Antriebsmaschine (12) aufweist, **dadurch gekennzeichnet, dass** an der Rückseite (10) des Innenteils (3) eine absatzartige Vertiefung (11) vorgesehen ist, die für die Aufnahme eines Absatzes (16) der an der Rückseite (10) des Trägertellers (2) anliegenden Mitnehmerscheibe (15) zur Zentrierung des Trägertellers (2) auf der Welle (13) der Antriebsmaschine (12) dient.

2. Trägerteller (2) und Mitnehmerscheibe (15) nach Anspruch 1, **dadurch gekennzeichnet, dass** die Nabe (7) über die vertiefte Oberfläche (3a) des Trägertellers (2) hervorstehend ausgebildet ist und eine Länge aufweist, die im wesentlichen dem Abstand (17) zwischen der Oberfläche (5) des Außenflansches (4) und der Oberfläche (3a) des vertieften Innenteiles (3) entspricht.

3. Trägerteller (2) und Mitnehmerscheibe (15) nach Anspruch 1 oder 2, **dadurch gekennzeichnet, dass** das Innengewinde (9) sich über die gesamte Länge der Nabe (7) erstreckt.

4. Trägerteller (2) und Mitnehmerscheibe (15) nach einem der Ansprüche 1 bis 3, **dadurch gekennzeichnet, dass** das Innengewinde (9) mindestens zwei Gewindegänge aufweist.

## Claims

1. Backing plate (2) and driver plate (15) for abrasive flap wheels, having a backing plate inner part (3) with a location hole (8) for a shaft (13) of a driving machine (12) and an outer flange (4) having a flange front side (5) for abrasive flaps to be adhesively bonded in place, the inner part (3) being formed with a hub (7) which has an internal thread (9) for the shaft (13), provided with a thread (14), of the driving machine (12), **characterized in that** a step-like recess (11) is provide d on the rear side (10) of the inner part (3), this recess (11) serving to accommodate a step (16) of the driver plate (15), bearing against the rear side (10) of the backing plate (2), for centring the backing plate (2) on the shaft (13) of the driving machine (12).

2. Backing plate (2) and driver plate (15) according to Claim 1, **characterized in that** the hub (7) is designed so as to project beyond the sunk surface (3a) of the backing plate (2) and has a length which essentially corresponds to the distance (17) between the surface (5) of the outer flange (4) and the surface (3a) of the sunk inner part (3).

3. Backing plate (2) and driver plate (15) according to Claim 1 or 2, **characterized in that** the internal thread (9) extends over the entire length of the hub (7).

4. Backing plate (2) and driver plate (15) according to one of Claims 1 to 3, **characterized in that** the internal thread (9) has at least two thread turns.

## Revendications

1. Plateau support (2) et disque d'entraînement (15) pour meules à lamelles comprenant une partie interne de plateau support (3) avec un alésage de logement (8) pour un arbre (13) d'un moteur d'entraînement (12) et une bride extérieure (4) avec un côté avant de bride (5) pour les lamelles de meule à coller dessus (6), dans lequel la partie interne (3) est réalisée avec un moyeu (7) qui présente un filetage interne (9) pour l'arbre (13) du moteur d'entraînement (12) pourvu de filetages (14), **caractérisé en ce que** l'on prévoit sur le côté arrière (10) de la partie interne (3) un renfoncement de type épaulement (11) qui sert à recevoir un retrait (16) du disque d'entraînement (15) s'appliquant contre le côté arrière (10) du plateau support (2) pour le centrage du plateau support (2) sur l'arbre (13) du moteur d'entraînement (12).

2. Plateau support (2) et disque d'entraînement (15) selon la revendication 1, **caractérisé en ce que** le moyeu (7) est réalisé en saillie au-dessus de la surface renfoncée (3a) du plateau support (2) et présente une longueur qui correspond approximativement à la distance (17) entre la surface (5) de la bride extérieure (4) et la surface (3a) de la partie interne renfoncée (3).

3. Plateau support (2) et disque d'entraînement (15) selon la revendication 1 ou 2, **caractérisé en ce que** le filetage interne (9) s'étend sur toute la longueur du moyeu (7).

4. Plateau support (2) et disque d'entraînement (15) selon l'une quelconque des revendications 1 à 3, **caractérisé en ce que** le filetage interne (9) présente au moins deux pas de filetage.
